# FASCICULE DE BREVET EUROPEEN

(11) **EP 0 612 365 B1**
(45) Date de publication et mention de la délivrance du brevet: **28.02.2001**
(21) Numéro de dépôt: 93913122.3
(22) Date de dépôt: 14.06.1993
(51) Int. Cl.: E04B 1/70

(54) **PROCEDE ET DISPOSITIF POUR ELIMINER L'HUMIDITE DES MURS D'UNE CONSTRUCTION**
VERFAHREN UND VORRICHTUNG ZUM ENTFEUCHTEN VON MAUERN EINES GEBÄUDES
PROCESS AND DEVICE FOR THE ELIMINATION OF HUMIDITY IN THE WALLS OF A BUILDING

(30) Priorité: 15.06.1992 FR 9207176
(43) Date de publication de la demande: 31.08.1994
(73) Titulaire: ORTLIEB, Mathieu, 75013 Paris (FR); BONNAL, Marie, F-64000 Pau (FR)
(72) Inventeur: GALLOIS, Roger +di, décédé (FR)
(74) Mandataire: Flavenot, Bernard
(86) Numéro de dépôt international: FR9300566
(87) Numéro de publication internationale: WO9325773

(56) Documents cités:
- EP-A- 0 228 001
- WO-A-90/15203
- DE-A- 1 926 381
- FR-A- 2 317 430
- US-A- 3 523 884

## Description

La présente invention concerne les procédés pour l'élimination de l'humidité des murs de bâtiments notamment dans le cas de constructions anciennes. Elle concerne plus particulièrement la lutte contre les remontées d'humidité provenant du sol.

Les remontées d'humidité dans les murs sont à l'origine de nombreuses et importantes dégradations telles que l'apparition de fissures, de taches noirâtres ou encore le décollement de revêtements muraux intérieurs, du plâtre ou ravalement extérieur, etc.

Ce phénomène touche bien entendu essentiellement les constructions anciennes qui ne prévoyaient aucune mesure à titre préventif contre cette humidité. Mais il est également observé pour des constructions plus récentes dans des régions très humides.

Pour remédier à ce problème, on connaît depuis longtemps le procédé d'assèchement des murs d'un bâtiment par électro-osmose. Cette technique consiste à implanter une série d'électrodes dans tous les murs devant être traités, dans un plan horizontal et à une faible hauteur (environ 30 centimètres) au-dessus du niveau du sol. Ces électrodes sont reliées entre elles et également à une ou plusieurs prises de terre. Par utilisation de matériaux spécifiques pour les électrodes murales et pour les prises de terre, on crée un champ électrique d'intensité élevée (plusieurs dizaines de millivolts par mètre). Sous l'influence de ce champ, les molécules d'eau qui montaient dans les murs, en raison d'un fissurage ou de la porosité des éléments constitutifs des murs, sont alors soumises à un mouvement descendant et sont donc refoulées vers le sol.

Parallèlement à cette méthode dite "passive", on connaît également une méthode dite "active" qui consiste, comme précédemment, à implanter dans les murs humides, une série d'électrodes à une faible hauteur par rapport au niveau du sol, ainsi que des prises de terre dans le sol. La différence réside dans le fait que l'on prévoit une source de courant continu pour alimenter l'installation. Aussi, les électrodes murales sont connectées au pôle positif de la source de courant et la ou les prises de terre sont reliées, quant à elles, au pôle négatif de cette source.

Une variante de cette méthode a été décrite dans le document FR-A-1 583 464. Elle consiste à introduire dans les murs devant être asséchés, deux séries d'électrodes l'une au-dessus de l'autre à des distances déterminées, les électrodes étant reliées les unes aux autres par un conducteur électrique pour chacune de ces séries. La série supérieure est alors reliée au pôle positif d'une source de courant continu et la série inférieure est reliée au pôle négatif. Cette variante élimine la nécessité de prises de terre implantées dans le sol.

Malgré le champ de forte intensité impliqué par ces méthodes, les résultats obtenus se sont révélés insuffisants d'autant qu'il faut attendre plusieurs mois pour pouvoir constater un début d'assèchement.

Par la suite, dans l'objectif d'améliorer l'efficacité de la technique par électro-osmose, le document FR-A-1 508 872 a décrit la combinaison de la méthode d'assèchement par électro-osmose avec une électro-phorèse. Pour ce faire, des produits de phorèse sont introduits dans les évidements pratiqués dans les murs pour implanter les électrodes. Sous l'influence du champ électrique appliqué et simultanément au phénomène d'électro-osmose des molécules d'eau, les ions issus des produits de phorèse migrent dans le sens du déplacement de l'eau. Ces produits sont donc entraînés dans les capillaires des murs qui sont ainsi obturés.

Divers produits de phorèse ont été décrits, notamment dans le document FR-A-2 603 318, sous forme liquide et/ou de poudre.

Néanmoins, bien que les résultats obtenus par le couplage de l'électro-osmose et de l'électro-phorèse soient sensiblement meilleurs qu'avec l'électro-osmose seule, ils ne sont pas entièrement satisfaisants et bien souvent, une humidité résiduelle subsiste.

En outre, ces méthodes nécessitent l'utilisation d'un très grand nombre d'électrodes, à savoir plusieurs centaines par mur, afin de créer pas à pas et du mieux possible, un champ électrique de forte intensité, continu et uniforme, c'est-à-dire de plusieurs centaines de millivolts par mètre sur tous les murs. Il en résulte des coûts d'installation très élevés.

De plus, dans la plupart des cas, il faut attendre plusieurs mois (au moins 3 ou 4 mois) pour commencer à observer la disparition de l'humidité et les installations doivent être contrôlées, non seulement lors de leur mise en place mais également en cours de fonctionnement car leur efficacité, déjà moyenne quand le degré d'humidité est très important, n'est pas constante. En effet, il arrive souvent qu'un certain nombre d'électrodes doivent être rapidement changées car elles sont devenues totalement inefficaces en raison de leur oxydation ou d'une accumulation de dérivés des produits de phorèse.

On connaît aussi le procédé pour traiter l'humidité des murs qui est décrit dans le US-A-3 523 884. Ce procédé consiste essentiellement à établir un circuit électrique dans lequel l'électrode de polarité négative, c'est-à-dire la cathode, est implantée dans la construction tandis que l'électrode de polarité positive, c'est-à-dire l'anode, est implantée dans le sol. Cependant, avec le circuit selon ce document antérieur, il n'est pas possible de traiter les murs de la construction qui sont le siège de forte humidité, notamment la zone qui est au niveau du sol, tout à la fois sous l'influence de l'eau contenue dans le sol qui peut migrer vers la construction, et sous l'influence de variations de température de l'air ambiant. Car, selon ce procédé antérieur, la cathode est positionnée en dessous du niveau du sol dans lequel est implantée la construction.

Le but de l'invention est de fournir un procédé pour éliminer l'humidité des murs qui soit simple de mise en oeuvre, peu coûteux et efficace rapidement et de manière constante dans le temps.

Plus précisément, la présente invention a pour objet un procédé permettant de lutter contre l'humidité des murs d'une construction implantée dans un sol terrestre en bouchant durablement les fissures, consistant à établir un circuit électrique dont la polarité négative est appliquée à l'ensemble de la construction et dont la polarité positive est appliquée dans le sol dans lequel est implantée ladite construction, caractérisé en ce qu'il consiste en outre à appliquer la polarité négative au-dessus du niveau du sol de façon que le champ électrique produit entre les deux polarités se propage au moins dans la partie de la construction qui se trouve située au niveau du sol pour former une barrière durable à la remontée, par capillarité, de ladite humidité le long des murs de la construction.

Selon une autre caractéristique de la présente invention, on applique la polarité négative en au moins un point de ladite construction dans sa partie massive la plus conductrice.

L'invention sera mieux comprise à l'aide de la description donnée ci-après à titre d'exemple illustratif et non limitatif ainsi que des dessins dans lesquels:
- la figure 1 est une vue schématique en perspective d'une maison équipée d'un dispositif permettant de mettre en oeuvre le procédé selon l'invention, montrant le positionnement d'une électrode et de la prise de terre par rapport à l'ensemble de la construction et par rapport au sol;
- la figure 2 est une vue schématique partielle en coupe du mur de la maison de la figure 1, montrant le positionnement de l'électrode et de la prise de terre reliées à une source de courant continu;
- la figure 3 est un schéma électrique du dispositif illustré shématiquement sur la figure 1;
- les figures 4a et 4b sont des vues schématiques partielles, respectivement de face et en coupe, d'une variante de réalisation de ce dispositif, montrant le positionnement de l'électrode dans un des joints reliant les éléments constitutifs du mur;
- la figure 5 est une vue schématique en perspective d'une maison comprenant un autre mode de réalisation d'un dispositif permettant de mettre en oeuvre le procédé selon l'invention;
- la figure 6 est une vue schématique partielle en coupe du mur de la maison de la figure 5 comprenant l'électrode, montrant le positionnement de cette électrode face à un mur de refend; et
- la figure 7 est une vue schématique en coupe de la maison de la figure 5, pour illustrer la répartition du champ électrique.

Le procédé selon l'invention consiste, d'une manière générale à soumettre l'ensemble de la construction à traiter, à l'action d'un champ électrique de faible intensité.

Pour ce faire, on utilise un faible nombre d'électrodes réparties dans les murs de la construction à traiter, comme cela est décrit ci-après en référence aux figures 1 à 4.

On entend par faible nombre d'électrodes, l'implantation d'une électrode unique, voire deux, trois ou quatre électrodes lorsqu'il s'agit de grands bâtiments. D'une manière générale, on est amené à utiliser un nombre d'électrodes plus ou moins grand selon la perméabilité des murs et donc selon la nature et l'état de ses éléments constitutifs. L'expérience prouve qu'une seule électrode suffit généralement pour, en quelque sorte, transformer la construction en électrode géante. C'est le cas décrit ci-après.

La figure 1 illustre un dispositif permettant de mettre en oeuvre le procédé selon l'invention appliqué à une maison individuelle 5 de taille moyenne.

Comme on peut le voir sur cette figure, on insère une électrode 10 dans un mur extérieur 12 de ladite maison 5.

Selon l'exemple schématisé sur la figure 1, l'électrode 10 est introduite dans un mur extérieur du côté extérieur de la construction mais on peut tout à fait prévoir de l'insérer du côté intérieur et même dans un mur intérieur tel qu'un mur de refend, comme cela est explicité ci-après. En fait, on place l'électrode afin d'obtenir une bonne répartition du champ électrique créé sur l'ensemble de la construction.

Pour mettre en place l'électrode 10, on réalise préalablement un évidement 14 (voir figure 2) dans le mur 12 à l'endroit choisi et on recouvre éventuellement les parois de cet évidement 14 avec un vernis conducteur à base de poudre de graphite ou tout autre produit permettant d'améliorer le contact.

L'électrode 10 consiste, par exemple, en un boulon à expansion ou autre matériau conducteur tel que du cuivre.

Un résultat fiable peut être obtenu avec une électrode conductrice d'environ dix millimètres enfoncée sur les deux tiers de l'épaisseur du mur en employant un vernis conducteur à base de poudre de graphite comme précité.

L'électrode 10 est placée à une hauteur h par rapport au niveau du sol, d'environ trois mètres.

Par ailleurs, une prise de terre 16 est plantée dans le sol. Ici, la prise de terre 16 est avantageusement placée à une distance d par rapport au pied du mur 12, de l'ordre de quelques dizaines de centimètres.

Enfin, on prévoit une source de courant continu 18 (non représentée sur la figure 1) à laquelle on relie l'électrode 10 et la prise de terre 16, comme cela est schématisé plus en détail sur la figure 2.

Si l'on se réfère maintenant à la figure 2, on voit plus précisément que l'on relie l'électrode 10 au pôle négatif de la source de courant continu 18, par un conducteur électrique 20 et la prise de terre 16 au pôle positif de cette source 18, par un autre conducteur électrique 22.

On établit ainsi un circuit électrique fermé entre l'électrode 10, la prise de terre 16, la source de courant continu 18 et le mur 12.

Le choix du type de source de courant continu 18 est souvent influencé par des considérations à la fois commerciales et pratiques.

Il peut s'agir, par exemple, d'une alimentation sur secteur avec une, voire plusieurs, batterie rechargeable, comme cela est indiqué sur la figure 3.

Si l'on se réfère au schéma électrique de la figure 3, on voit que le dispositif est alimenté par une source de courant alternatif haute tension 30. On prévoit un transformateur d'isolation 32 et un pont redresseur 34 pour obtenir un courant continu basse tension. Dans le cas considéré ici, le dispositif comprend une batterie rechargeable 36 reliée à une prise de terre 38. Un tel dispositif peut donc fonctionner selon les deux voies suivantes:
- les voies V1 et V'1 qui constituent deux voies parallèles selon lesquelles l'électrode 10 est alimentée par une source de courant continu dérivée d'une alimentation sur secteur. Selon la voie V1, l'électrode 10 est directement alimentée par le courant continu basse tension issu du pont redresseur 34, par l'intermédiaire d'une diode 40. Selon la voie V'1, on alimente l'électrode 10 et on charge la batterie 36. Dans ce cas, on prévoit un régulateur de charge 42 et une diode 44.
- la voie V2 selon laquelle l'électrode 10 est alimentée par la batterie 36, par l'intermédiaire de la diode 44.

Ce dispositif présente l'avantage de pouvoir fonctionner sur secteur ou sur batterie lorsqu'il y a une coupure de courant involontaire ou volontaire par exemple pour des habitations qui ne sont pas occupées régulièrement.

Dans d'autres cas, la source de courant continu 18 consiste, par exemple, en des piles de 1,5 volt, disponibles dans le commerce. Pour une maison individuelle de taille moyenne, par exemple, deux piles suffisent pour une autonomie d'au moins six mois.

On peut également remplacer l'alimentation sur secteur par l'utilisation de photo-piles solaires, en particulier pour des bâtiments qui ne sont occupés qu'épisodiquement et non régulièrement. La source primaire d'alimentation présentant dans ce cas un certain caractère aléatoire et pouvant faire l'objet de discontinuités, on prévoit avantageusement la présence d'une batterie d'accumulateurs tampon.

L'intensité du courant est choisie en fonction de l'importance de la construction à traiter et du matériau constitutif des murs. En effet, plus le matériau constituant les murs est compact, c'est-à-dire par exemple des murs réalisés en briques ou pierres liées par un ciment riche, plus on peut appliquer un courant faible. Au contraire, s'il s'agit de murs réalisés en meulières assemblées avec un mortier pauvre, on applique un courant électrique d'intensité plus élevée car les capillaires fins sont alors plus nombreux que dans le premier cas.

La composante verticale du champ électrique établi est de l'ordre du millivolt par mètre à la base des murs, quelle que soit leur nature. Il faut noter que cette composante verticale est notablement inférieure à celle des champs électriques appliqués selon les méthodes d'électro-osmose et/ou électro-phorèse.

En outre, la conductivité du mur varie avec son taux d'humidité selon la présence de sources souterraines, grosses chutes de pluies, etc, et on a donc une auto-régulation du courant dont l'intensité augmente avec une augmentation du taux d'humidité et décroît quand celui-ci décroît également, pour un champ relativement constant.

Il faut remarquer que, compte tenu du positionnement spécifique de l'électrode à une hauteur h par exemple d'environ trois mètres, l'influence du champ électrique créé est beaucoup plus étendue que dans le cas des techniques antérieures et c'est l'ensemble des murs de la construction que l'on soumet à l'action dudit champ électrique.

En outre, on place l'électrode dans une partie d'un mur supposée être la plus conductrice.

Les figures 4a et 4b illustrent le cas où le mur 50 devant recevoir l'électrode 48, est réalisé en parpaings, briques, pierres 52 ou autres éléments de construction reliés les uns aux autres par un mortier ou un ciment servant de joints pour former le mur. On place alors l'électrode 48 de préférence dans un des joints 54 reliant les éléments 52.

Les figures 5 et 6 illustrent, quant à elles, le cas d'une construction 60 comprenant un mur de refend 62. On insère alors une électrode 64 de préférence à proximité immédiate de ce mur 62 voire dans le mur de refend lui-même s'il possède une épaisseur supérieure à celle des murs extérieurs afin de se placer dans la partie la plus massive de la construction. Ici, l'électrode 64 est introduite dans un mur extérieur 66 face au mur de refend 62. Ceci permet d'améliorer encore la diffusion et la répartition du champ électrique.

Sur la figure 5, on voit que l'électrode 64 est placée à une hauteur h' d'environ trois mètres. On plante, par ailleurs, dans le sol une prise de terre 68. On place avantageusement celle-ci en un point éloigné d'un mur extérieur de la construction. On prévoit enfin une source de courant continu (non représentée) du type précité pour former un circuit fermé avec le mur 62, l'électrode 64 et la prise de terre 68 analogue à celui schématisé sur la figure 2.

La composante verticale du champ électrique créé est maximale à l'aplomb de l'électrode 64 (point A) et décroît au fur et à mesure que l'on s'en éloigne.

Les valeurs de la composante verticale du champ électrique créé, aux différents points indiqués sur la figure 7, sont les suivantes :
Point A: 2,5 mV/m
Point B : 1,5 mV/m
Point C : 1,1 mV/m
Point D : 0,7 mV/m
Point E : 1 mV/m
Point F : 0,5 mV/m
Point G : 1,1 mV/m

Ces mesures ont été effectuées à environ vingt centimètres au-dessus du niveau du sol et sont exprimées en millivolt par mètre (mV/m).

On observe ainsi que la faible différence de potentiel qui existe à la base des murs (y compris les planchers en l'absence de vide sanitaire), c'est-à-dire à l'interface mur/sol, est suffisante pour que des réactions se produisent dans cette zone. On peut dire en quelque sorte que l'on transforme en une électrode énorme, d'une part l'ensemble de la construction, et d'autre part le terrain sur lequel est située la construction. Aussi, les murs jouent le rôle de cathode. Tout semble se passer comme si on avait une électro-phorèse in situ de composants présents dans le sol et notamment un déplacement des gaz occlus dans le sol. On observe ainsi très rapidement le colmatage des fissures des murs grâce aux molécules gazeuses et on obtient alors un "désamorçage" du phénomène de remontées dans les murs, de l'humidité provenant du sol.

## Revendications

1. Procédé permettant de lutter contre l'humidité des murs d'une construction implantée dans un sol terrestre en bouchant durablement les fissures, consistant à établir un circuit électrique dont la polarité négative est appliquée à l'ensemble de la construction (5-60) et dont la polarité positive est appliquée dans le sol dans lequel est implantée ladite construction (16-68), caractérisé en ce qu'il consiste en outre à appliquer la polarité négative au-dessus du niveau du sol de façon que le champ électrique produit entre les deux polarités se propage au moins dans la partie de la construction qui se trouve située au niveau du sol pour former une barrière durable à la remontée, par capillarité, de ladite humidité le long des murs de la construction.

2. Procédé selon la revendication 1, caractérisé en ce que l'on applique la polarité négative en au moins un point (10-64) de ladite construction (5-60) dans sa partie massive la plus conductrice (12-50-66).

## Patentansprüche

1. Verfahren zur Bekämpfung der Feuchtigkeit in den Mauern eines in den Erdboden eingelassenen Bauwerkes durch den dauerhaften Verschluß der Risse, das darin besteht, einen elektrischen Stromkreis herzustellen, dessen negativer Pol an der Konstruktion des Bauwerkes (5-60) anliegt und dessen positiver Pol an dem Erdboden anliegt, in dem sich dieses Bauwerk befindet (16-68), der zudem dadurch gekennzeichnet ist, daß der negative Pol oberhalb der Ebene des Erdbodens liegt, so daß sich das zwischen den beiden Polen entstehende elektrische Feld mindestens in dem Teil des Bauwerkes ausbreitet, der sich in der Höhe des Erdbodens befindet, um so eine dauerhafte Sperre für das durch die Kapillarität bewirkte Ansteigen der Feuchtigkeit über die Wände des Bauwerkes zu bilden.

2. Verfahren nach Anspruch 1, dadurch gekennzeichnet, daß der negative Pol mindestens an einem Punkt (10-64) dieses Bauwerkes (5-60) und zwar an dessen massiven Teil mit der höchsten Leitfähigkeit (12-50-66) anliegt.

## Claims

1. Process for combating dampness of the walls of a structure implanted in ground which permanently fills the cracks, consisting in the creation of an electric circuit the negative polarity of which is applied to the whole of the structure (5-60) and the positive polarity of which is applied to the ground in which the said structure is implanted (16-68), characterized by the fact that it also consists in applying the negative polarity above ground level in such a way that the electrical field produced between the two polarities is propagated at least in the part of the structure which is situated at ground level to form a permanent barrier to the rising of the said dampness up the walls of the structure by capillarity.

2. Process according to claim 1, characterized by the fact that the negative polarity is applied to at least one point (10-64) of the said structure (5-60) in its most conductive solid part (12-60-66).
